# FASCICULE DE BREVET EUROPEEN

(11) **EP 0 441 079 B1**
(45) Date de publication et mention de la délivrance du brevet: **18.08.1993**
(21) Numéro de dépôt: 90403680.3
(22) Date de dépôt: 19.12.1990
(51) Int. Cl.: F41G 3/22, F41G 3/06

(54) **Lunette épiscopique modulable et reconfigurable**
Teilbares und rekonfigurierbares Episkophauptzielfernrohr
Splittable and reconfigurable episcopic sighting telescope

(30) Priorité: 20.12.1989 FR 8916888
(43) Date de publication de la demande: 14.08.1991
(73) Titulaire: GIAT Industries, F-78034 Versailles Cédex (FR)
(72) Inventeur: Pellarin, Jean-François, F-78210 Saint-Cyr l'Ecole (FR); Colin, Gilles, F-92190 Meudon (FR)

(56) Documents cités:
- EP-A- 0 117 983
- EP-A- 0 165 170
- EP-A- 0 268 778
- EP-A- 0 345 408
- DE-A- 3 142 704
- DE-A- 3 329 589
- US-A- 4 822 994

## Description

Le secteur technique de la présente invention est celui des lunettes épiscopiques modulables et reconfigurables servant à l'observation et assurant la fonction tir lorsqu'elle est associée à un système d'armes possédant ou non une conduite de tir.

En général, la fonction observation doit permettre :
- la détection par un épiscope ou une lunette de grossissement faible,
- la reconnaissance et l'identification,
- la vision nocturne par l'emploi de tubes intensificateur de lumière, de caméras thermiques,
- la télémétrie de l'objectif de jour et de nuit (char de bataille ou véhicule d'observation d'artillerie). On associe alors un réticule de visée observable de jour comme de nuit à l'émission et à la réception laser.

De même, la fonction tir doit assurer la génération d'un axe de visée de jour comme de nuit, et qui est parfaitement référencé par rapport à l'axe du canon ou axe de tir permettant des corrections de tir en site ne tenant compte que de la distance (réticule gravé avec hausses + échelle stadimétrique ou réticule gravé avec hausse + télémétrie), ou des corrections de tir en site et en gisement intégrant un plus grand nombre de paramètres : distance, vitesse de la cible, température, altitude, type de munitions, vent, etc... Ces déviations sont alors quantifiées par un calculateur. Le décalage de la visée peut être réalisé, soit par le déplacement d'un organe optique déviateur, soit par le déplacement d'un réticule (mouvement mécanique ou adressable électroniquement).

On peut être amené dans le cadre de la formation des utilisateurs à définir une fonction instruction, ce qui entraîne la mise en place d'une caméra vidéo associée à un moniteur de contrôle reprenant l'image observée par l'élève. On doit alors pouvoir discerner la superposition des divers réticules de visée sur le paysage (cible).

La récapitulation de ces différentes fonctions classiques assurées par les lunettes permet de mettre en évidence une grande disparité des moyens de mise en oeuvre due :
- à l'utilisation jour/nuit,
- à la fonction opérationnelle recherchée,
   * Mode veille (observation),
   * Mode tir,
   * Mode instruction.

Pour répondre à cette diversité, on a proposé soit des systèmes polyvalents, d'un encombrement important, d'une grande complexité et de ce fait, d'un coût élevé, soit enfin de petites lunettes plus économiques ne répondant que partiellement au besoin de l'utilisateur et peu évolutives, soit des lunettes dites modulables possédant plusieurs configurations cernant au mieux les besoins du client.

Dans ce dernier cas, on connaît soit des configurations immuables en cours d'utilisation, dont la structure est définie à l'achat, soit des configurations permettant l'adaptation de nouveaux modules en fonction des besoins.

Le brevet EP-A-268 778 décrit une lunette épiscopique modulaire, constituée de sous-ensembles que l'on peut remplacer en cas de défaillance. Mais, il s'agit d'une modularité mécanique et non pas fonctionnelle.

Les lunettes dites modulables ne présentent pas toujours une grande souplesse d'utilisation avec les inconvénients suivants :
- montage et démontage des modules peu répides et parfois impossibles sans outils,
- et surtout perte de l'harmonisation entre l'axe de visée et l'arme ou entre l'axe de visée et l'émission / réception laser. Ce manque de fidélité conduit à une procédure d'harmonisation avec mise en place d'une mire et d'une lunette de bouche, ce qui est totalement indadapté à un usage quotidien comme par exemple le remplacement d'une voie épiscopique par un module à intensification de lumière.

Le but de la présente invention est de proposer une lunette épiscopique modulable et reconfigurable assurant un tir précis à travers deux voies optiques tout en conservant le même repère de visée, et ce, quels que soient les modules utilisés.

L'invention a donc pour objet une lunette épiscopique utilisable, pour l'observation et le tir de jour ou de nuit, sur un véhicule équipé d'un canon, comprenant notamment un module de tête renfermant un miroir de tête, ledit module étant fixé sur le châssis du véhicule, caractérisé en ce qu'elle comprend un module de séparation des voies jour et nuit relié au module de tête et renfermant des moyens de génération d'un réticule de tir dans les voies jour et nuit d'une part, et d'un ensemble de modules fonctionnels interchangeables regroupant les éléments optiques d'autre part, constitué notamment par un module de vision jour relié au module de séparation, un modulede vision nuit relié au module de séparation , un module de télémétrie placé au voisinage du module jour et dont le faisceau d'émission est dirigé vers le miroir par l'intermédiaire de la voie jour du module de séparation, un boîtier électronique associé à un calculateur de tir.

Les moyens de génération du réticule de visée peuvent comprendre un collimateur de projection du réticule et un rhomboèdre pour injecter ce réticule dans les modules jour et nuit.

Le collimateur peut comprendre une diode éclairant en transmission le réticule de tir harmonisé en site et en gisement par rapport à l'axe de tir.

Le rhomboèdre peut comporter deux faces traitées, placées en regard des modules jour et nuit, la première face réfléchissant une partie du rayonnement émis par la diode vers le module nuit et transmettant une autre partie du rayonnement vers la seconde face, laquelle réfléchit le rayonnement reçu vers le module jour

Une entretoise d'adaptation constituée par un module réhausse peut être interposée entre le module de tête et le module de séparation.

Le module jour peut comporter des moyens optiques aptes à assurer en combinaison avec le miroir de tête la transmission de l'image du paysage extérieur vers l'observateur.

Le module nuit peut comporter des moyens optiques constitués notamment d'un objectif, d'un tube d'intensification de lumière et d'un oculaire, aptes à assurer de nuit la transmission vers l'observateur de l'image du paysage extérieur.

Le module de télémétrie laser peut être fixé au module de vision jour, le réticule de télémétrie laser étant intégré dans le module jour et harmonisé avec les faisceaux émission et réception laser.

Un cube dichroïque peut être fixé dans le module jour en avant du réticule laser pour réfléchir le faisceau réception laser vers le module de télémétrie et transmettre le rayonnement visible vers l'oculaire du module jour.

Le réticule du télémètre laser peut être injecté dans le module nuit à l'aide du rhomboèdre et d'un coin de cube dont la base est placée au voisinage de la première face du rhomboèdre et ce à 45° par rapport à celle-ci.

La première face du rhomboèdre peut être traitée pour assurer une transmission quasi-totale et une réflexion partielle du rayonnement émis par les diodes éclairant les réticules de télémétrie et de tir.

Le module de tête et le module de séparation peuvent être montés rigidement sur la tourelle du véhicule, l'axe de visée étant harmonisé en site et en gisement avec l'axe du canon, les modules jour et laser d'une part et le module nuit d'autre part étant reliés au module de séparation par un système de fixation à grenouillère.

Un avantage de la présente invention réside dans la création d'un réticule unique de visée qui est conservé indépendamment du montage ou démontage des modules constituant les deux voies de visée.

Un autre avantage réside dans le fait qu'elle permet une télémétrie très précise correspondant à une harmonisation parfaite entre l'émission/réception laser et l'axe de visée laser disponible dans les deux voies.

Un autre avantage réside dans la facilité de montage et de démontage des modules .

D'autres avantages apparaîtront à la lecture du complément de description donné ci-après en relation avec un dessin suivant lequel :
- la figure 1 est une vue éclatée montrant les différents modules constituant la lunette,
- la figure 2 est une coupe pratiquée perpendiculairement à la première, montrant la structure du module jour,
- la figure 3 est une coupe de la lunette montrant la structure du module de séparation,
- la figure 4 est également une coupe de la lunette montrant la structure du module nuit,
- la figure 5 montre l'adaptation de la lunette selon l'invention sur la tourelle d'un véhicule de combat.

Sur la figure 1, on a représenté une vue éclatée de la lunette illustrant une configuration optimale qui comporte un module de tête 1, un module réhausse 2, un module de séparation 3, un module 4 de vision jour, un module 5 de vision nuit, un module de télémétrie laser 6, un épiscope et collimateur clair 7, un boîtier électronique 8 et un calculateur 9. Bien entendu, selon les besoins de l'utilisateur, la configuration sera modifiée et on pourra disposer d'une configuration minimale comprenant les modules 1 à 4. Le module de tête 1 comprend un miroir de tête 10, piloté en site, permettant l'observation du paysage et par lequel la télémétrie et le tir sur cible sont effectués. Le chassis du module 1 est fixé sur la tourelle du véhicule blindé par l'intermédiaire de la surface de fixation 41 en assurant le positionnement par rapport à l'axe du canon. Cette opération mécanique est connue de l'homme de l'art et sera illustrée en relation avec la figure 5. Le module réhausse 2 est fixé sous le module 1 et il permet d'adapter la lunette selon l'invention aux différentes configuration d'architecture de tourelle. Le module de séparation 3 fixé sous le module 1 assure deux fonctions. Il permet de générer tout d'abord un axe de visée projeté dans les voies jour et nuit délimitées par les modules respectifs 4 et 5. Le module de séparation constitue ensuite une structure d'accueil des modules inférieurs 4 à 9 qui y sont fixés à l'aide de grenouillères.

Les modules inférieurs sont des systèmes afocaux (le paysage placé devant l'objectif est observable après avoir ou non subi un grossissement à l'autre extrémité du module). Cette propriété a pour avantage de permettre une grande tolérance de positionnement par rapport au module de séparation.

Sur la figure 2, on voit que le miroir 10 renvoie vers le module jour 4 l'image du paysage extérieur, à l'aide d'un prisme 18 qui la réfléchit vers l'oculaire 15. Pour télémétrer une cible, on utilise le laser 6 dont le réticule 12 de télémétrie est intégré dans le module jour 4. Ce réticule est éclairé latéralement par une diode 13. Le faisceau 14a produit est visible par l'opérateur dans l'oculaire 33. Il est transmis vers le module nuit 5 par un rhomboèdre 4 et un coin de cube 16 décrits en détail en relation avec la figure 3, après réflexion dans le prisme 18.

La figure 2 montre également le cheminement du faisceau réception laser 14b réfléchi par la cible, après réflexion sur le miroir 10. Ce faisceau 14b traverse l'objectif 15 du module jour 4 et est transmis par le prisme 18 vers un cube dichroïque 17. Ce cube transparent au visible réfléchit à son tour le faisceau 14b qui après réflexion dans le pentaèdre 19 est reçu par le télémètre 6. Entre le cube 17 et le pentaèdre 19, on place un diaphragme de champ 28 et un objectif 11 dont le rôle est d'assurer l'harmonisation entre les faisceaux 14a et 14b et d'assurer ainsi une bonne télémétrie.

La voie émission laser, non représentée sur ce dessin, est générée de façon classique parallèlement à la voie réception et sur la figure 1 on voit partiellement l'objectif d'émission 34 qui émet le faisceau laser directement vers le module de tête 10.

Sur les figures 2 et 3, on a représenté une coupe montrant l'assemblage des modules 1 à 5 et sur laquelle on voit la structure partielle des moyens de génération d'un réticule de visée 21 déterminant un axe optique de visée. Ils sont constitués d'un collimateur formé par une diode 20 éclairant un plan image 21. Le plan image peut être soit un réticule gravé avec indication des hausses de tir en fonction de la distance (configuration simplifiée), soit un afficheur à cristaux liquides générant un réticule adressable en site et en gisement par un calculateur en fonction des divers paramètres de tir : distance, type de munitions, altitude, vent, température etc... (configuration moderne). On trouve ensuite un objectif 22 permettant de conjuguer l'image du réticule 21 sur l'image du paysage. Le faisceau est ensuite réfléchi vers un rhomboèdre 24 par la face réfléchissante d'un prisme 25. Le rhomboèdre 24 est un système de projection permettant de superposer dans les deux modules 4 et 5, l'image du réticule 21 et celle du paysage venant du miroir 10. L'avantage de cette structure est de générer des axes parallèles entre eux. Ce rhomboèdre est constitué de deux faces 26 et 27 parallèles entre elles et transparentes dans le visible. La face 26 réfléchit une partie du faisceau lumineux émis par la diode 20 vers le module nuit 5 et transmet l'autre partie vers la lame 27. Par contre, la face 27 réfléchit totalement le faisceau 23 reçu vers le module jour 4.

Sur la figure 3, on a représenté le cheminement du faisceau 14a matérialisant le réticule de télémétrie laser 12 décrit plus complètement ci-après. Ce faisceau provenant du module jour 4 est réfléchi totalement par la face 27 vers la face 26. Pour transmettre ce faisceau dans le module nuit 5, on utilise un coin de cube 16 dont la base transparente est placée au voisinage de la première face 26, à 45° par rapport à celle-ci. Le faisceau 14a est réfléchi partiellement par la face 26 vers le coin de cube 16 et après une double réflexion dans celui-ci pénêtre dans le module nuit 5 après transmission par la face 26.

Sur la figure 4, on a représenté une coupe montrant la structure du module nuit 5. Il comprend un objectif 29, un miroir de renvoi 30, un tube 31 intensificateur de lumière et un oculaire 32.

Sur la figure 5, on a représenté à titre d'illustration la lunette 35 fixée sur la tourelle 36 par l'intermédiaire de la surface de fixation 41 représentée sur la figure 1. Seul le module de tête 1 est visible, les autres modules étant fixés comme indiqué précédemment à ce module de tête à l'intérieur de la tourelle 36. Cette tourelle porte un canon 37 délimitant un axe de tir 38. Bien entendu, le canon est mobile en site autour de l'axe 39 des tourillons 40. Les axes optiques de visée et de télémétrie laser de la lunette sont bien entendu harmonisés de manière classique avec l'axe de tir 38 du canon.

La fonction tir est réalisée en harmonisant l'axe de visée avec l'axe du canon (en position nominale, ils doivent être convergent en un point du paysage). On réalise ensuite un décalage angulaire en site et en gisement tenant compte de la balistique de la munition et des divers paramètres extérieurs. Dans la présente invention, la matérialisation de l'axe de visée 23 à l'aide du réticule de visée 21 est réalisée en superposant l'image de ce réticule sur celle de la cible à l'aide d'une optique de projection (à l'infini), solidaire du module de séparation 3. Dans le cas décrit, la correction du tir est effectuée soit en superposant la cible sur les différentes lignes horizontales du micromètre correspondant aux hausses de tir, soit en pointant la cible à l'aide d'un réticule adressable par le calculateur.

De part la position du rhomboèdre 24 de projection placé au dessus des objectifs des modules inférieurs 4 à 9, mais faisant partie intégrante du module 3, on obtient une cohérence de l'harmonisation de l'axe de visée généré par le module 3 de la lunette monté rigidement et de façon définitive sur la tourelle et harmonisé avec l'axe du canon.

Cette architecture permet de s'affranchir de la fidélité de montage/démontage, et du positionnement des modules 4 à 9. La fonction de modularité est alors pleinement réalisée sans la contrainte d'harmonisation à chaque changement de modules inférieurs.

L'harmonisation de la direction de visée avec celle de l'arme est réalisée quand à elle par des moyens classiques :
- par l'intermédiaire du miroir de tête 10, déplacement en site de l'image de la cible par rapport au réticule de visée 21,
- en effectuant une rotation autour d'un axe sensiblement vertical de l'ensemble module 1 et 3 par rapport à la tourelle, assurant le balayage en gisement de la direction de visée, et cela, jusqu'à la coïncidence avec le point visé par l'arme.

Un autre aspect de la fonction tir est l'harmonisation d'un axe de visée avec les voies d'émission-réception laser.

La fonction laser étant fournie à la demande du client, elle apparaît comme une option sur le module jour 4. Le réticule laser 12 est intégré dans le plan image de la voie jour comme expliqué en relation avec les figures 2 et 3 afin de présenter une certaine cohérence d'harmonisation. L'harmonisation de la direction de visée laser avec son émission et sa réception est alors réalisée en usine et reste constante indépendamment des montages et démontages successifs.

Cette harmonisation possible en voie jour deviendrait difficilement réalisable avec la deuxième voie optique, mais est réalisée avec le coin de cube 16 comme expliqué en relation avec lea figure 3.

La difficulté réside dans la réalisation d'un axe de visée observable dans la voie nuit et parallèle à l'émission et à la réception laser, ces deux éléments étant associés chacun à des modules différents ayant un positionnement relatif peu rigoureux (montage/démontage).

Selon la présente invention, on utilise la direction de visée laser définie par l'objectif 15 et son plan image muni d'un micromètre 12 dans le module 4, comme expliqué en relation avec la figure 2. Ce micromètre 12 gravé est fourni avec un éclairage sur la tranche afin d'améliorer le contraste en cas de pointage sur une surface sombre.

L'architecture globale du système permet de récupérer la faible quantité de lumière réfléchie dans les gravures optimisées à cet effet. La projection dans la voie nuit est alors possible en rajoutant le coin de cube 16.

Cette projection du réticule 12 laser présentant une très faible intensité lumineuse est tout à fait exploitable lors de l'utilisation d'un module à intensification de lumière, possèdant une très grande sensibilité.

Par contre, le montage d'un module caméra vidéo ne permet pas l'utilisation de l'image projetée. En effet, les caméras vidéo étant équipées d'une commande automatique de gain, qui effectue une mesure de la luminance globale de la cible, ne permettent pas la reprise de l'image du réticule dont la luminance est bien souvent largement inférieure à celle du paysage observé.

Cet inconvénient est supprimé en adoptant une méthode de simbleautage propre à l'invention. La procédure est la suivante :
- occultation du hublot du miroir 10 à l'aide d'un cache approprié afin d'obtenir le contraste maximum (réticule projeté sur fond noir).
- harmonisation d'un réticule vidéo avec celui projeté.

Ce réticule vidéo peut être de deux types :
* soit un réticule réglable mécaniquement en site et en gisement et projeté dans la voie vidéo (en amont de la caméra).
* soit un réticule adressable électroniquement sur le moniteur associé.

Ce type de montage oblige l'utilisateur à resimbleauter après chaque démontage de l'ensemble vidéo, ce qui est acceptable pour un mode instruction.

Les phases opérationnelles de la lunette selon l'invention sont les suivantes :
- 1) pointage de la cible à l'aide du réticule 12 et télémétrie simultanée,
- 2) corrections manuelles des paramètres de tir ou intervention d'un calculateur 8 effectuant automatiquement ces corrections,
- 3) pointage de la cible à l'aide du réticule 21,
- 4) tir.

## Revendications

1. Lunette épiscopique utilisable, pour l'observation et le tir de jour ou de nuit, sur un véhicule équipé d'un canon, comprenant notamment un module de tête (1) renfermant un miroir de tête (10), ledit module étant fixé sur le châssis du véhicule, caractérisé en ce qu'elle comprend un module de séparation (3) des voies jour et nuit relié au module de tête (1) et renfermant des moyens de génération d'un réticule de tir (21) dans les voies jour et nuit d'une part, et d'un ensemble de modules fonctionnels interchangeables regroupant les éléments optiques d'autre part, constitué notamment par un module (4) de vision jour relié au module de séparation (3), un module (5) de vision nuit relié au module de séparation (3), un module (6) de télémétrie dont le faisceau d'émission est dirigé vers le miroir (10) par l'intermédiaire du module jour (4) et de la voie jour du module de séparation, et un boîtier électronique associé à un calculateur de tir (8).

2. Lunette épiscopique selon la revendication 1, caractérisée en ce que les moyens de génération du réticule de tir (21) comprennent un collimateur (20, 22) de projection de ce réticule et un rhomboèdre (24) pour injecter ce réticule dans les modules jour et nuit.

3. Lunette épiscopique selon la revendication 2, caractérisée en ce que le collimateur (20, 22) comprend une diode (20) éclairant en transmission le réticule de tir (21) harmonisé en site et en gisement par rapport à l'axe de tir.

4. Lunette épiscopique selon la revendication 2, caractérisée en ce que le rhomboèdre (24) comporte deux faces (26, 27) traitées, placées en regard des modules jour et nuit, la première face (26) réfléchissant une partie du rayonnement émis par la diode (20) vers le module nuit (5) et transmettant une autre partie du rayonnement vers la seconde face (27), laquelle réfléchit le rayonnement reçu vers le module jour (4).

5. Lunette épiscopique selon l'une quelconque des revendications précédentes, caractérisée en ce qu'une entretoise d'adaptation constituée par un module réhausse (22) est interposée entre le module de tête (10) et le module de séparation (2).

6. Lunette épiscopique selon l'une quelconque des revendications 1 à 5, caractérisée en ce que le module jour (4) comporte des moyens optiques constitués notamment d'un objectif (15) et d'un oculaire (33) aptes à assurer en combinaison avec le miroir de tête (10) la transmission de l'image du paysage extérieur vers l'observateur.

7. Lunette épiscopique selon l'une quelconque des revendications 1 à 6, caractérisée en ce que le module nuit comporte des moyens optiques constitués notamment d'un objectif (29), d'un tube (31) d'intensification de lumière et d'un oculaire (32), aptes à assurer de nuit la transmission de l'image du paysage extérieur vers l'observateur.

8. Lunette épiscopique selon l'une quelconque des revendications précédentes, caratérisée en ce que le module de télémétrie laser (6) est fixé au module de vision jour (4), un réticule (12) de télémétrie laser étant intégré dans le module jour (4) et harmonisé avec les faisceaux émission et réception laser.

9. Lunette épiscopique selon l'une quelconque des revendications précédentes, caractérisée en ce qu'un cube dichroïque (17) est fixé dans le module jour (4) en avant du réticule laser (12) pour réfléchir le faisceau réception laser vers le module de télémétrie (6) et transmettre le rayonnement visible vers l'oculaire (33) du module jour (4).

10. Lunette épiscopique selon la revendication 9, caractérisée en ce que le réticule (12) du module de télémétrie (6) est injecté dans le module nuit (5) à l'aide du rhomboèdre (24) et d'un coin de cube (16) dont la base est placée au voisinage de la première face (26) du rhomboèdre (24) et ce à 45° par rapport à celle-ci.

## Patentansprüche

1. Episkopzielfernrohr, das für die Beobachtung und zum Schießen bei Tag und Nacht einsetzbar und auf ein mit einem Geschütz ausgestattetes Fahrzeug montiert ist, bestehend aus einem Kopfmodul (1), das einen Kopfspiegel (10) enthält, wobei das erwähnte Modul auf dem Fahrzeugrahmen befestigt ist; dieses Zielfernrohr ist dadurch gekennzeichnet, daß es ein Trennmodul (3) der Tag- und Nachtbahnen aufweist, das mit dem Kopfmodul (1) verbunden ist und die Mittel zur Erzeugung eines Fadenkreuzes (21) in den Tag- und Nachtbahnen sowie einen Satz austauschbarer, funktionaler Module für die optischen Elemente enthält, bestehend vor allem aus einem mit dem Trennmodul (3) verbundenen Modul (4) für die Tagvision, einem mit dem Trennmodul (3) verbundenen Modul (5) für die Nachtvision, einem Telemetrie-Modul (6), dessen Emissionsstrahl über das Tagmodul (4) und die Tagseite des Trennmoduls auf den Spiegel (10) gerichtet ist, sowie einem mit einem Schußsteuergerät (8) verbundenen elektronischen Schaltkasten.

2. Episkopzielfernrohr gemäß Patentanspruch 1, dadurch gekennzeichnet, daß die Mittel zur Erzeugung des Fadenkreuzes (21) einen Kollimator (20, 22) zur Projektion dieses Fadenkreuzes sowie ein Rhomboeder (24) enthalten, um dieses Fadenkreuz in die Tag- und Nachtmodule einzugeben.

3. Episkopzielfernrohr gemäß Patentanspruch 2, dadurch gekennzeichnet, daß der Kollimator (20, 22) eine Diode (20) enthält, die das auf den Standort und nach Peilwinkel auf die Schußachse abgestimmte Fadenkreuz (21) bei der Übertragung beleuchtet.

4. Episkopzielfernrohr gemäß Patentanspruch 2, dadurch gekennzeichnet, daß das Rhomboeder (24) zwei bearbeitete Seiten (26, 27) aufweist, die vor dem Tag- und Nachtmodul angebracht sind, wobei die Vorderseite (26) einen Teil des von der Diode (20) ausgehenden Strahls zum Nachtmodul reflektiert und den Rest des Strahls auf die Rückseite (27) überträgt, die den empfangenen Strahl zum Tagmodul (4) reflektiert.

5. Episkopzielfernrohr gemäß einem der vorhergehenden Patentansprüche, dadurch gekennzeichnet, daß ein von einem Aufsatzmodul (22) gebildeter Paßsteg zwischen das Kopfmodul (10) und das Trennmodul (3) gesteckt wird.

6. Episkopzielfernrohr gemäß einem der vorhergehenden Patentansprüche 1 bis 5, dadurch gekennzeichnet, daß das Tagmodul (4) optische Mittel enthält, wobei es sich vor allem 13 um ein Objektiv (15) und ein Okular (33) handelt, die in der Lage sind, zusammen mit dem Kopfspiegel (10) das Bild der Außenlandschaft für den Beobachter zu übertragen.

7. Episkopzielfernrohr gemäß einem der vorhergehenden Patentansprüche 1 bis 6, dadurch gekennzeichnet, daß das Nachtmodul optische Mittel enthält, wobei es sich vor allem um ein Objektiv (29), eine Röhre (31) für die Lichtverstärkung und ein Okular (32) handelt, die in der Lage sind, bei Nacht das Bild der Außenlandschaft für den Beobachter zu übertragen.

8. Episkopzielfernrohr gemäß einem der vorhergehenden Patentansprüche, dadurch gekennzeichnet, daß das Modul für die Laser-Telemetrie (6) am Modul für Tagvision (4) befestigt ist, wobei ein Fadenkreuz (12) der Laser-Telemetrie in das Tagmodul (4) integriert und auf die Laseremissions- und Rezeptionsstrahlen abgestimmt ist.

9. Episkopzielfernrohr gemäß einem der vorhergehenden Patentansprüche, dadurch gekennzeichnet, daß ein dichroitischer Würfel (17) vor dem Laser-Fadenkreuz (12) im Tagmodul (4) angebracht wird, um den Laserrezeptionsstrahl auf das Telemetrie-Modul (6) zu reflektieren und die sichtbare Strahlung zum Okular (33) des Tagmoduls (4) zu übertragen.

10. Episkopzielfernrohr gemäß Patentanspruch 9, dadurch gekennzeichnet, daß das Fadenkreuz (12) des Telemetriemoduls (6) mit Hilfe des Rhomboeders (24) und einer Würfelecke (16), deren Basis in einem Winkel von 45° in der Nähe der Vorderseite (26) des Rhomboeders (24) angebracht wird, in das Nachtmodul (5) eingegeben wird.

## Claims

1. An episcopic sight for observation and firing during day or night, mounted on a vehicle equiped with a gun, comprising a head module (1) including a head mirror (10), said module being secured on the frame of the vehicle, characterized by the fact that it includes a module of separation (3) of the day and night channels, secured to the head module (1) and including means to generate a firing reticle (21) in the day and night channels on the first hand, and in an assembly of functional interchangeable modules containing the optical lens on the other hand, comprising at least a day module (4) secured to the separation module (3), a night module (5) secured to the separation module (3), a rangefinder module (6) which emitted light is directed towards the mirror (10) across the day module (4) of the day channel of the separation module, and electronic case associated with a fire-control computer (8).

2. An episcopic sight according to claim 1, wherein said firing reticle (21) generation means include a projection collimator (20,22) of said reticle and a rhomboedron (24) to inject said reticle into said day and night modules.

3. An episcopic sight according to claim 2, wherein said collimator (20,22) includes a diode (20) lighting by emission said firing reticle (21) harmonized in elevation and azimuth with respect to the firing axis, of said gun.

4. An episcopic sight according to claim 2, wherein said rhomboedron (24) comprises two treated faces (26,27), placed opposite said day and night modules, the first face (26) reflecting part of radiation emitted by said diode (20) towards said night module (5) and transmitting another part of radiation to the second face (27), which reflects the received radiation towards said days module (4).

5. An episcopic sight according to claims 1 to 4, wherein an adaptation spacer in form of a height increase module (22) is inserted between said head module (10) and said module of separation (2).

6. An episcopic sight according to claims 1 to 5, wherein said day module (4) comprises optical means particularly made of a prism (15) and an eyepiece (33) in order to transmit, in combination with said head mirror (10), the external landscape image towards an observer.

7. An episcopic sight according to claims 1 to 6, wherein said night sight module comprises optical means including an objective (15) particularly lens, an image intensifier tube (31) and an eyepiece (32), capable by night to transmit the external landscape image to an observer.

8. An episcopic sight according to claims 1 to 7, wherein said laser rangefinder module (6) is attached to said day sight module (4), a laser rangefinder reticle (12) being integrated in said day module (4), and harmonized with the transmission and reception laser beam.

9. An episcopic sight according to claims 1 to 8, wherein a dichroic cube (17) is fixed in said day module (4) before said laser reticle (12) to reflect said laser reception beam towards said laser rangefinder module (6) and to transmit visible radiation towards said eyepiece (33) of said day module (4).

10. An episcopic sight according to claim 9, wherein said laser reticle (12) of said laser rangefinder module (6) is injected into said night module (5) by means of said rhomboedron (24) and of a cube corner (16) whose base is placed near the first face (26) of said rhomboedron (24) and at 45° with respect to the latter.
